# EUROPÄISCHE PATENTSCHRIFT

(11) **EP 1 508 007 B1**
(45) Veröffentlichungstag und Bekanntmachung des Hinweises auf die Patenterteilung: **27.10.2010**
(21) Anmeldenummer: 03752736.3
(22) Anmeldetag: 13.05.2003
(51) Int. Cl.: F25D 21/00

(54) **GEFRIERGERÄT MIT ABTAUFUNKTION UND BETRIEBSVERFAHREN DAFÜR**
FREEZER COMPRISING A DEFROST FUNCTION AND OPERATING METHOD THEREFOR
APPAREIL DE CONGELATION POURVU D'UNE FONCTION DE DEGIVRAGE ET SON PROCEDE DE FONCTIONNEMENT

(30) Priorität: 16.05.2002 DE 10221904
(43) Veröffentlichungstag der Anmeldung: 23.02.2005
(73) Patentinhaber: BSH Bosch und Siemens Hausgeräte GmbH, 81739 München (DE)
(72) Erfinder: STRAUSS, Georg, 89537 Giengen (DE)
(86) Internationale Anmeldenummer: PCT/EP2003/005004
(87) Internationale Veröffentlichungsnummer: WO 2003/098134

(56) Entgegenhaltungen:
- EP-A- 0 676 733
- EP-A- 1 180 652
- GB-A- 770 362
- US-A- 1 979 103
- US-A- 2 703 481
- US-A- 3 164 969
- US-A- 4 427 952
- US-A- 4 581 901
- US-A- 4 787 063
- US-A- 5 806 321
- US-A1- 2001 002 540

## Beschreibung

Die vorliegende Erfindung betrifft ein Gefriergerät mit einer Kühloberfläche, auf der sich im Laufe des Betriebs des Gefriergeräts eine Eisschicht bilden kann, und einer Heizeinrichtung zum Erwärmen der Kühloberfläche und dadurch Abtauen einer solchen Eisschicht.

Herkömmliche Gefriergeräte dieser Art, auch als Frost-Free-Geräte bezeichnet, haben eine Steuereinrichtung zum Steuern des Betriebes der Heizeinrichtung, die die Heizeinrichtung automatisch in Betrieb nimmt, wenn eine mit Hilfe eines Zeitgebers erfasste Laufzeit des Gerätes oder eines Verdichters des Gerätes einen vorgegebenen Grenzwert überschreitet. Auf diese Weise wird sichergestellt, dass die Kühloberfläche auch ohne aktives Zutun eines Benutzers von Zeit zu Zeit abgetaut wird, so dass sich darauf keine Eisschicht in einer Dicke bilden kann, die die Energieeffizienz des Gerätes wesentlich beeinträchtigt.

Dokument US 5,806,321 A1 beschreibt ein Kältesystem, bei dem jeweils ein Zeitintervall bestimmt wird nach dem die nächste Abtauung als notwendig erachtet wird. Bei der nächsten Abtauung kann es sich dabei je nach Betriebsparametern um eine teilweise oder vollständige Abtauung handeln. Wird die Abtauung als notwendig erachtet, so wird sie auf jeden Fall vorgenommen, die Heizeinrichtung wird in Betrieb gesetzt.

Ein Problem dieser Technik ist, dass sie nicht in der Lage ist, zu berücksichtigen, ob evtl. kurz vor dem Einleiten eines Abtauvorgangs Kühlgut frisch in das Gefriergerät eingelagert worden ist. Wenn dies der Fall ist, sollte solches Kühlgut möglichst schnell eingefroren werden, wozu eine hohe Kühlleistung erforderlich ist. Eine automatische Abtauung der Kühloberfläche gerade zu einem solchen Zeitpunkt hat jedoch zur Folge, dass das Einfrieren lange Zeit in Anspruch nimmt, und unter ungünstigen Umständen könnte es sogar dazu führen, das bereits in dem Gefriergerät gelagerte Kühlgut von dem neu eingelagerten so stark erwärmt wird, dass dieses Lagergut antaut.

Ein weiterer Nachteil dieser Technik ist, dass sie mit relativ hohen Energiekosten verbunden ist, weil der mit einem Abtauvorgang verbundene erhöhte Leistungsbedarf des Gefriergeräts zu jeder beliebigen Tageszeit auftreten kann.

Aus dem Dokument US 3,164,969 ist ein Klimagerät - nicht aber ein Gefriergerät - bekannt, bei dem es darum geht, dass eine Wärmepumpen-Abtausteuereinrichtung durch einen Zeitgeber gesteuert in Betrieb gesetzt wird. Durch diesen Zeitgeber wird lediglich die Betriebsdauer des Klimageräts erfasst. Nach einer kumulativ erfassten Zeitspanne durch den betreffenden Zeitgeber wird die erwähnte Abtausteuereinrichtung in Betrieb gesetzt.

Aus den Dokumenten US 2,703,481 und US 1,979,103 sind Kältegeräte bekannt, bei denen ein automatisches Abtauen durch Initiieren einer Abtauzeitspanne in bestimmten Zeitintervallen erfolgt. Somit wird ein Abtauvorgang lediglich nach Ablauf einer bestimmten Zeitdauer durchgeführt.

Dokument US 2001/0002540 beschreibt einen Warenautomaten mit einem abtaubaren Kühlbereich in dem ein Zeitintervall festgelegt ist nach dem jeweils die Temperaturveränderung bestimmt wird. Zeigt diese Temperaturveränderung ein völlig abnormales Verhalten, so wird eine Fehlersuche des Gerätes eingeleitet. Liegt die Temperaturveränderung jedoch im Normbereich, so wird eine von der Temperaturveränderung abhängige Dauer des Abtauvorgangs bestimmt. Sobald die Notwendigkeit des Abtauens festgestellt worden ist und die Dauer des Abtauvorgangs bestimmt ist, wird der Abtauvorgang vorgenommen.

Aufgabe der vorliegenden Erfindung ist, ein Gefriergerät und ein Betriebsverfahren dafür anzugeben, die jederzeit ein schnelles Einfrieren neu eingelagerten Kühlgutes gewährleisten und die es außerdem ermöglichen, die mit dem Betrieb eines solchen Gerätes verbundenen Energiekosten zu minimieren.

Die Aufgabe wird durch die unabhängigen Patentansprüche 1 und 15 gelöst.

Bei diesem Gefriergerät muss es sich wohlgemerkt nicht unbedingt um ein Gefriergerät mit automatischer Abtauung handeln; der Zeitgeber dient gemäß der Erfindung nicht notwendigerweise wie bei den herkömmlichen Frost-Free-Geräten dazu, nach einer bestimmten Zeit einen Abtauvorgang auszulösen, sondern, im Gegenteil, diesen zu bestimmten, ungünstigen Zeiten zu verhindern. Die Zeiten, zu denen ein Abtauvorgang als notwendig angesehen wird, können gemäß der vorliegenden Erfindung sowohl automatisch als auch von einem Benutzer festgelegt werden, wie nachfolgend noch genauer erläutert wird.

Einer bevorzugten Ausgestaltung des erfindungsgemäßen Gefriergeräts zur Folge ist das von dem Zeitgeber festgelegte Zeitintervall ein Uhrzeitintervall, und zwar vorzugsweise eines, das von 9:00 Uhr bis 22:00 Uhr, vorzugsweise wenigstens von 1:00 Uhr bis 5:00 Uhr dauert. Diese Festlegung des Zeitintervalls beruht auf der Annahme, dass nachts, insbesondere zwischen 22:00 Uhr und 9:00 Uhr, die Wahrscheinlichkeit gering ist, dass Kühlgut neu in das Gefriergerät geladen wird, weil die meisten Benutzer Einkäufe zu einer früheren Tageszeit erledigen. Die Erweiterung des Zeitintervalls, in welchem der Betrieb der Heizeinrichtung gesperrt ist, auf 5:00 Uhr des einen Tages bis 1:00 Uhr des nächsten Tages, hat darüber hinaus den Vorteil, dass in der dann noch zum Abtauen zur Verfügung stehenden Zeitspanne preiswerter Nachtstrom für den Abtauvorgang benutzt werden kann.

Vorzugsweise nutzt das erfindungsgemäße Gefriergerät preiswerten Nachtstrom auch dadurch, dass es - sofern kein Abtauen stattfindet - in der zum Abtauen zugelassenen Zeitspanne die Kühloberfläche mit höherer Kühlleistung betreibt als während des gesperrten Zeitintervalls. So wird auch während des normalen Betriebs des Gefriergerätes Energiebedarf aus dem gesperrten Zeitintervall in die Zeitspanne verlagert, in der das Abtauen zulässig ist, und in der die Kosten für elektrische Energie geringer sind als in dem gesperrten Zeitintervall.

Einer alternativen Ausgestaltung der Erfindung zufolge ist der Zeitgeber an einen Sensor zum Erfassen des Öffnens einer Tür des Gefriergeräts gekoppelt, und das von dem Zeitgeber festgelegte Zeitintervall ist ein Zeitintervall ab dem Offenstehen der Tür. Die Wirkung dieser Ausgestaltung ist vergleichbar mit der oben beschriebenen. Indem jeweils im Anschluss an das Öffnen der Tür für das festgelegte Zeitintervall das Abtauen gesperrt ist, wird zum einen erreicht, dass neu eingelagertes Kühlgut während dieses Zeitintervalls zügig eingefroren werden kann, ohne dass der Einfriervorgang durch ein Abtauen unterbrochen oder verzögert wird. Die Wahrscheinlichkeit, dass die Tür des Gefriergeräts für ein langes Zeitintervall in der Größenordnung von mehreren Stunden geschlossen bleibt, ist natürlich nachts höher als tagsüber, so dass auch das Gefriergerät gemäß dieser Alternative Abtauvorgänge mit entsprechend hoher Wahrscheinlichkeit in der Nacht durchführen wird.

Der Zeitgeber für die Steuerschaltung kann unterschiedlich aufgebaut sein. Zum einen kann es sich um einen autonomen Zeitgeber handeln, der keine Steuersignale von außen empfängt. Ein solcher Zeitgeber kann insbesondere einen Oszillator, für hohe Ganggenauigkeit bei geringen Kosten speziell einen Quarzoszillator, umfassen.

Als ein nicht autonomer Zeitgeber kommt insbesondere ein Funkempfänger für den Empfang eines Funk-Zeitnormals in Betracht.

Wenn das Gefriergerät für den Betrieb in einem Datennetz ausgelegt ist, kann selbstverständlich auch die Schnittstelle zu einem solchen Netz dazu dienen, ein auf dem Netz übertragenes oder abfragbares Zeitsignal zu empfangen und der Steuerschaltung zur Verfügung zu stellen.

Eine bevorzugte Anwendung der Erfindung sind Geräte wie die bereits erwähnten Frost-Free-Geräte, bei denen die Steuerschaltung ausgelegt ist, wenigstens einen mit der Stärke der Vereisung der Kühloberfläche korrelierten Betriebsparameter des Gefriergeräts zu erfassen und die Heizeinrichtung außerhalb des festgelegten Zeitintervalls in Betrieb zu nehmen, wenn der wenigstens eine überwachte Betriebsparameter einen Grenzwert überschritten hat.

Bevorzugte Beispiele für derartige Betriebsparameter sind die seit der letzten Betriebsphase der Heizeinrichtung insgesamt verstrichene Zeit oder die seither verstrichene Betriebszeit eines Verdichters des Gefriergeräts.

Ein Parameter, der im Gegensatz zu den zwei obengenannten keine kumulative Erfassung erfordert, ist das Verhältnis von Betriebszeit zu Standzeit eines Verdichters des Gefriergeräts.

Ein weiterer geeigneter Parameter ist die seit der letzten Betriebsphase der Heizeinrichtung gezählte Zahl von Türöffnungen.

Einer anderen, einfacheren Ausgestaltung der Erfindung zufolge ist der Steuerschaltung ein Bedienelement zum Eingeben eines Befehls zum Inbetriebnehmen der Heizeinrichtung zugeordnet. Dieses Bedienelement ermöglicht es dem Benutzer, einen Befehl zum Inbetriebnehmen der Heizeinrichtung zu jeder beliebigen Zeit einzugeben, wenn er feststellt, dass ein Abtauen sinnvoll ist, insbesondere auch dann, wenn er die Tür geöffnet und so die Notwendigkeit des Abtauens erkannt hat. Durch die erfindungsgemäße Sperrung wird verhindert, dass der Abtauvorgang zu einem ungünstigen Zeitpunkt geführt wird.

Selbstverständlich kann ein solches Bedienelement auch an einem Gefriergerät mit automatischer Abtauung ergänzend vorgesehen sein.

Bei dem erfindungsgemäßen Verfahren zum Steuern eines Gefriergeräts mit einer vereisungsfähigen Kühloberfläche und einer Heizeinrichtung zum Erwärmen der Kühloberfläche, werden folgende Schritte durchgeführt:
a) Festlegen eines Sperrzeitintervalls, in welchem die Kühloberfläche nicht abgetaut werden darf,
b) Erfassen der Notwendigkeit, die Kühloberfläche abzutauen,
c) wenn der Zeitpunkt der Abtaunotwendigkeit in dem Sperrzeitintervall liegt, Abwarten des Endes des Sperrzeitintervalls, und nach Ablauf des Sperrzeitintervalls: Betreiben der Heizeinrichtung.

Weitere Merkmale und Vorteile der Erfindung ergeben sich aus der nachfolgenden Beschreibung von Ausführungsbeispiel mit Bezug auf die beigefügten Figuren. Es zeigen:
- Fig. 1: einen schematischen Schnitt durch ein Gefriergerät, an dem die vorliegende Erfin- dung anwendbar ist;
- Fig. 2: ein Blockdiagramm einer ersten Ausgestaltung einer Steueranordnung für das Käl- tegerät;
- Fig. 3: ein Flussdiagramm eines Arbeitsverfahrens für die Steueranordnung aus Fig. 2;
- Fig. 4: ein Blockdiagramm einer zweiten Ausgestaltung der Steueranordnung;
- Fig. 5: ein Flußdiagramm eines Arbeitsverfahrens für die Steueranordnung aus Fig. 4;
- Fig. 6: eine Abwandlung des Steuerverfahrens aus Fig. 5;
- Fig. 7: eine dritte Ausgestaltung einer Steueranordnung gemäß der Erfindung; und
- Fig. 8: ein Flussdiagramm eines Arbeitsverfahrens für die Steueranordnung aus Fig. 7.

Der Aufbau des in Fig. 1 gezeigten Kältegeräts ist im wesentlichen bekannt und soll daher nur kurz umrissen werden.

Ein wärmeisolierendes Gehäuse 1 und eine ebensolche Türe 2 begrenzen ein Gefrierfach 3 im Inneren des Gehäuses 1. Eine Wand 4 trennt von dem Gefrierfach 3 eine Kammer 5 ab, an deren Rückwand ein als Kühloberfläche dienender Verdampfer 6 angeordnet ist. Der Verdampfer 6 ist Teil eines Kältemittelkreises, zusammen mit einem Verdichter 7 und einem Verflüssiger 8. Ein Gebläse 9 ist in einer Durchgangsöffnung der Trennwand 4 angeordnet, um eine Luftumwälzung zwischen dem Gefrierfach 3 und der Kammer 5 zu bewirken.

Unter normalen Betriebsbedingungen befindet sich der Verdampfer 6 auf Temperaturen unterhalb von null Grad Celsius. Feuchtigkeit aus vom Gefrierfach 3 in die Kammer 5 umgewälzter Luft kondensiert an der Oberfläche des Verdampfers 6 und bildet auf diesem nach längerem Betrieb eine Eisschicht. Um diese Eisschicht abtauen zu können, ist eine Heizeinrichtung 10 in der Kammer 5 angeordnet.

Die Erfindung ist wohlgemerkt auch auf Gefriergeräte anwendbar, bei denen der Verdampfer 6 nicht in einer eigenen , Kammer untergebracht ist, sondern in unmittelbarem thermischen Kontakt mit dem Gefrierfach 3 steht.

Fig. 2 zeigt ein erstes Ausführungsbeispiel einer Steueranordnung für das Kältegerät aus Fig. 1. Die Steueranordnung umfasst eine Steuerschaltung 11, z.B. einen Mikroprozessor oder Mikrokontroller, der mit einem Bedienelement 12, z.B. einer am Gehäuse 1 angebrachten elektrischen Taste, einem an dem Verdampfer 6 angeordneten Temperatursensor 13 und einem Zeitgeber 14 verbunden ist. Der Zeitgeber 14 ist vorzugsweise in Form einer Quarzuhr oder einer Funkuhr realisiert und liefert periodisch ein quantitatives, für die Uhrzeit repräsentatives Signal. Im Falle eines "intelligenten" Gefrierschranks, der gleichzeitig ein Endgerät in einem Datenübertragungsnetzwerk darstellt, kann der Zeitgeber 14 auch die Schnittstelle zu einem solchen Netzwerk sein, da in derartigen Netzwerken Uhrzeitsignale periodisch übertragen oder durch die Schnittstelle 14 von einem anderen Endgerät angefordert werden können.

Fig. 3 zeigt ein erstes Beispiel eines Arbeitsverfahrens, das von der Steuerschaltung 11 abgearbeitet werden kann, um im Bedarfsfalle den Verdampfer 6 abzutauen. Bei diesem Verfahren wird davon ausgegangen, dass ein Abtauvorgang nicht von der Steuerschaltung 11 automatisch eingeleitet wird, sondern auf Befehl eines Benutzers hin, indem dieser die Taste 12 drückt. Wenn die Steuerschaltung 11 in Schritt S1 feststellt, dass die Taste 12 gedrückt worden ist, so überprüft sie im nächsten Schritt S2 die von dem Zeitgeber 14 gelieferte Uhrzeit. Wenn diese zwischen 5:00 Uhr morgens und 1:00 Uhr nachts liegt, ignoriert die Steuerschaltung 11 zunächst den Befehl des Benutzers und wartet in Schritt S3 ab bis 1:00 Uhr nachts. Das Zeitintervall von 5:00 Uhr morgens bis 1:00 Uhr nachts ist also ein Sperrzeitintervall, in welchem kein Abtauvorgang durchgeführt wird. Um 1:00 Uhr nachts schaltet die Steuerschaltung 11 die Stromversorgung der Heizeinrichtung 10 ein und schaltet gleichzeitig den Verdichter 7 und das Gebläse 9 aus, sofern diese eingeschaltet waren. Alternativ besteht die Möglichkeit, dass, wenn Verdichter 7 und Gebläse 9 eingeschaltet sind, die Steuerschaltung 11 mit dem Einleiten des Abtauvorgangs noch so lange abwartet, bis deren Betriebsphase normal beendet ist.

Wenn die Heizeinrichtung 10 so lange gelaufen ist, dass der Sensor 13 eine Zieltemperatur oberhalb null Grad Celsius erfasst, die sicher darauf schließen lässt, dass der Verdampfer 6 vollständig abgetaut ist, wird in Schritt S6 die Stromversorgung der Heizeinrichtung 10 ausgeschaltet und der normale Kühlbetrieb wieder aufgenommen.

Der Benutzer kann so zu jedem ihm genehmen Zeitpunkt einen Abtaubefehl über die Taste 12 eingeben, z.B. wenn er beim Ein- oder Ausladen von Kühlgut erkennt, dass ein Abtauen erforderlich ist. Durch die Beschränkung des Abtauzeitraums auf die Zeitspanne zwischen 1:00 Uhr und 5:00 Uhr nachts ist sichergestellt, dass, bis der Abtauvorgang eingeleitet wird, evtl. neu zugeladenes Kühlgut sicher durchgefroren ist.

Wie man leicht sieht, könnten ohne weiteres auch andere Grenzen für den Zeitraum festgelegt werden, in dem ein Abtauvorgang eingeleitet werden kann. Es wäre auch ohne weiteres möglich, einen festen Zeitpunkt, z.B. 3:00 Uhr nachts, vorzugeben, an dem jeweils ein Abtauvorgang beginnen kann.

Fig. 4 zeigt ein Beispiel einer Steueranordnung, die einen vollautomatischen Abtaubetrieb ermöglicht. Komponenten dieser Anordnung, die bereits mit Bezug auf Fig. 2 beschrieben wurden, tragen gleiche Bezugszeichen und werden nicht gesondert beschrieben. Die Steuerschaltung 11 der Fig. 4 verfügt zusätzlich über einen Signaleingang 15, an dem ein von einer Thermostatregelschaltung 16 erzeugtes Steuersignal zum Ein- und Ausschalten des Verdichters 7 anliegt.

Ein erstes Beispiel für ein mit dieser Ausgestaltung der Steueranordnung durchführbares Arbeitsverfahren ist in Fig. 5 gezeigt. Das Verfahren beginnt damit, dass nach Einschalten des Gefriergerätes in Schritt S11 ein Betriebszeitzähler t auf null gesetzt wird. Sobald die Steuerschaltung 11 erkennt, dass der Verdichter 7 eingeschaltet ist (S12), speichert sie die aktuelle Uhrzeit tₐₖₜ in einem Puffer b (S13). Sobald festgestellt wird, dass der Verdichter wieder ausgeschaltet wird, wird der Wert im Puffer b von der nun aktuellen Zeit takt abgezogen und wieder im Puffer b gespeichert (S15). Zeigt sich in Schritt S16, dass das Ergebnis kleiner als null ist, so gehören Anfang und Ende der Verdichterbetriebsphase zu verschiedenen Tagen, und 24 Stunden müssen zum Wert im Puffer b hinzugerechnet werden (S17), um die korrekte Dauer der Betriebsphase des Verdicherters zu erhalten. Die so erhaltene Dauer wird zu t hinzuaddiert (S18), und es wird geprüft (S19), ob das Ergebnis über einer zwischen zwei Abtauvorgängen zulässigen Gesamtbetriebsdauer tₗᵢₘ des Verdichters liegt. Wenn ja, so ist ein Abtauvorgang notwendig, und das Verfahren geht über zu Schritt S21; wenn nicht, wird in Schritt S 20 geprüft, ob der Benutzer die Taste 12 gedrückt hat und deswegen ein Abtauvorgang notwendig ist. Wenn ja, geht das Verfahren ebenfalls zu Schritt S21 über, wenn nein, wird in Schritt S12 eine neue Betriebsphase des Verdichters abgewartet.

Die sich anschließenden Schritte S21 bis S26 sind identisch mit den Schritten S2 bis S7 der Fig. 3 und werden hier nicht erneut beschrieben.

Bei einer vereinfachten Variante des Steuerverfahrens könnte statt der Verdichterlaufzeit kurzerhand die Gesamtbetriebszeit des Gefriergeräts seit dem letzten Abtauvorgang gemessen und zum Schritt S21 verzweigt werden, sobald die Gesamtbetriebszeit einen vorgegebenen Grenzwert überschritten hat.

Eine weitere Ausgestaltung eines Betriebsverfahrens für die Steueranordnung aus Fig. 4 wird anhand von Fig. 6 behandelt. Bei dieser Ausgestaltung wird das Verhältnis zwischen Laufzeit des Verdichters und Laufzeit des Gefriergeräts als Kriterium für die Notwendigkeit des Abtauens herangezogen. Diese Abwandlung hat den Vorteil, dass nicht mit über die gesamte Betriebszeit sei dem letzten Abtauvorgang akkumulierten Parametern gearbeitet wird, so dass der Abtauvorgang auch dann korrekt ausgelöst werden kann, wenn infolge eines Stromausfalls oder einer anderen Störung gespeicherte Parameterwerte verlorengegangen sind.

Das Verfahren beginnt in Schritt S31 mit der Initialisierung eines für das Verhältnis zwischen Verdichterlaufzeit und Gerätelaufzeit repräsentativen Parameters a auf einen im Prinzip beliebig unterhalb eines vorgegebenen Grenzwerts A wählbaren Wert a. In Schritt S32 wird geprüft, ob der Verdichter 7 eingeschaltet ist oder nicht. Wenn nicht, wird der Parameter a in Schritt S34 mit einem "Vergessensfaktor" 1-ε multipliziert; anderenfalls wird er vorher in Schritt S33 inkrementiert. Durch häufige Wiederholung dieser Schritte konvergiert a gegen einen zum gewünschten Verhältnis proportionalen Wert. In Schritt S 35 wird überprüft, ob der Grenzwert A überschritten ist. Wenn nicht, werden die Schritte S32 bis S34 wiederholt, anderenfalls wird festgestellt, dass ein Abtauvorgang erforderlich ist, und es schließen sich die Schritte S21 bis S26 an.

Bei der Steueranordnung der Fig. 6 ist der Signaleingang 15 der Fig. 4 ersetzt durch eine Verbindung zu einem Schalter 17. Dieser Schalter 17 ist in an sich bekannter Weise am Gehäuse 1 angeordnet, um das Öffnen und Schließen der Türe 2 zu erfassen und dementsprechend die Innenbeleuchtung des Gefrierfachs 3 ein- und auszuschalten. Bei dieser Ausgestaltung zählt die Steuerschaltung 11 die Zahl der Male, die die Tür 2 seit dem letzten Abtauvorgang geöffnet wurde oder, alternativ, die Gesamtzeit, während der die Tür 2 seit dem letzten Abtauvorgang offengestanden hat, und vergleicht das Ergebnis mit einem Grenzwert. Dieses Verfahren wird nicht anhand eines Flussdiagramms dargestellt, da seine Durchführung durch Verallgemeinern der oben gegebenen Beispiele offensichtlich sein dürfte. Sobald die Überschreitung des Grenzwerts festgestellt wird, werden auch bei diesem Verfahren die Schritte S21 bis S26 durchgeführt.

Ein alternatives, mit der Steueranordnung aus Fig. 7 durchführbares Verfahren wird mit Bezug auf Fig. 8 erläutert. In Schritt S 41 wird der Wert eines beliebigen geeigneten Parameters erfasst, z.B. die Zahl oder Dauer der Türöffnungen, Verdichterbetriebszeit, Gesamtbetriebszeit, Verhältnis von Verdichterbetriebszeit zu Gesamtbetriebszeit etc. Wenn dabei in Schritt S 42 festgestellt wird, dass die Tür 2 geöffnet wurde, so wird der Zeitgeber 14 gestartet (S43), der bei dieser Ausgestaltung nicht dazu dient, eine Uhrzeit zu liefern, sondern das Verstreichen einer vorgegebenen Zeitspanne von z.B. drei Stunden anzuzeigen. Diese Schritte werden zyklisch wiederholt, solange nicht in Schritt S44 festgestellt wird, dass der überwachte Parameter den Grenzwert überschritten hat. Geschieht dies, so muss als nächstes (S45) geprüft werden, ob der Zeitgeber abgelaufen ist, das heißt, ob seit dem letzten Türöffnen die vorgegebene Zeit verstrichen ist. Ist dies nicht der Fall, so werden die Schritte S41 bis S44 in einer Schleife solange durchlaufen, bis der Zeitgeber abgelaufen ist.

Der Ablauf des Zeitgebers zeigt an, dass nun ein Abtauvorgang eingeleitet werden darf, weil seit dem letzten Türöffnen genügend Zeit verstrichen ist, um evtl. neu eingelagertes Kühlgut sicher einzufrieren. Die sich nun anschließenden Schritte sind identisch mit den Schritten S4 bis S7 aus Fig. 3 und brauchen daher nicht erneut erläutert zu werden.

Ein Nebenergebnis dieser Steuerung ist, dass der Zeitgeber meist nachts ablaufen wird, denn darum ist die Wahrscheinlichkeit am größten, dass die Tür so lange geschlossen bleibt, dass der Zeitgeber ablaufen kann. Daher kann auch mit dem Verfahren der Fig. 8 für den Abtauvorgang überwiegend preiswerter Nachtstrom genutzt werden.

## Patentansprüche

1. Gefriergerät mit einer vereisungsfähigen Kühloberfläche (6), einer Heizeinrichtung (10) zum Erwärmen der Kühloberfläche (6) und einer Steuerschaltung (11) zum Steuern des Betriebes der Heizeinrichtung (10) in Abhängigkeit von einem Zeitgeber (14), wobei die Steuerschaltung (11) eingerichtet ist, den Betrieb der Heizeinrichtung (10) während eines von dem Zeitgeber (14) festgelegten Sperrzeitintervalls zu sperren, in welchem die Kühloberfläche (6) nicht abgetaut werden darf; die Notwendigkeit zu erfassen, die Kühloberfläche (6) abzutauen, **dadurch gekennzeichnet, dass** die Steuerschaltung (11) eingerichtet ist, das Ende das Sperrzeitintervalls abzuwarken, wenn der Zeitpunkt der Abtaunotwendigkeit in dem Sperrzeitintevall liegt, und nach Ablauf des Sperrzeitintervalls die Heizeinrichtung (10) zu betreiben.

2. Gefriergerät nach Anspruch 1, **dadurch gekennzeichnet, dass** das von dem Zeitgeber festgelegte Zeitintervall ein Uhrzeitintervall ist.

3. Gefriergerät nach Anspruch 2, **dadurch gekennzeichnet, dass** das Uhrzeitintervall wenigstens von 9:00 Uhr bis 22:00 Uhr, vorzugsweise wenigstens von 5:00 Uhr bis 1:00 Uhr des darauffolgenden Tages, dauert.

4. Gefriergerät nach Anspruch 2 oder 3, **dadurch gekennzeichnet, dass** die mittlere Kühlleistung der Kühloberfläche (6) außerhalb des Uhrzeitintervalls höher ist als innerhalb des Uhrzeitintervalls.

5. Gefriergerät nach Anspruch 1, **dadurch gekennzeichnet, dass** der Zeitgeber (14) an einen Sensor (17) zum Erfassen des Öffnens einer Tür (2) des Gefriergeräts gekoppelt ist und dass das von dem Zeitgeber (14) festgelegte Zeitintervall ein Zeitintervall ab dem Offenstehen der Tür (2) ist.

6. Gefriergerät nach einem der Ansprüche 1 bis 5, **dadurch gekennzeichnet, dass** der Zeitgeber (14) einen Oszillator, insbesondere einen Quarzoszillator, umfasst.

7. Gefriergerät nach einem der Ansprüche 1 bis 5, **dadurch gekennzeichnet, dass** der Zeitgeber (14) einen Funkempfänger umfasst.

8. Gefriergerät nach einem der Ansprüche 1 bis 5, **dadurch gekennzeichnet, dass** der Zeitgeber (14) eine Schnittstelle zu einem Datennetz umfasst.

9. Gefriergerät nach einem der vorhergehenden Ansprüche, **dadurch gekennzeichnet, dass** die Steuerschaltung (11) ausgelegt ist, wenigstens einen mit der Stärke der Vereisung der Kühloberfläche (6) korrelierten Betriebsparameter des Gefriergeräts zu erfassen und die Heizeinrichtung (10) außerhalb des festgelegten Zeitintervalls in Betrieb zu nehmen, wenn der Parameter einen Grenzwert überschritten hat.

10. Gefriergerät nach Anspruch 9, **dadurch gekennzeichnet, dass** der oder einer der Betriebsparameter die seit der letzten Betriebsphase der Heizeinrichtung (10) verstrichene Zeit ist.

11. Gefriergerät nach Anspruch 9 oder 10, **dadurch gekennzeichnet, dass** einer (Stütze) der Betriebsparameter die seit der letzten Betriebsphase der Heizeinrichtung (10) verstrichene Betriebszeit eines Verdichters (7) des Gefriergeräts ist.

12. Gefriergerät nach einem der Ansprüche 9 bis 11, **dadurch gekennzeichnet, dass** einer der Betriebsparameter das Verhältnis von Betriebszeit zu Standzeit eines Verdichters (7) des Gefriergeräts ist.

13. Gefriergerät nach einem der Ansprüche 9 bis 12, **dadurch gekennzeichnet, dass** es eine Tür und einen Sensor (17) zum Erfassen des Öffnens der Tür aufweist und dass einer der Betriebsparameter die seit der letzten Betriebsphase der Heizeinrichtung (10) gezählte Zahl von Türöffnungen ist.

14. Gefriergerät nach einem der Ansprüche 9 bis 13, **dadurch gekennzeichnet, dass** der Steuerschaltung (11) ein Bedienelement (12) zum Eingeben eines Befehls zum Inbetriebnehmen der Heizeinrichtung (10) zugeordnet ist.

15. Verfahren zum Steuern eines Gefriergerätes mit einer vereisungsfähigen Kühloberfläche (6) und einer Heizeinrichtung (10) zum Erwärmen der Kühloberfläche (6), mit den Schritten:
a) Festlegen eines Sperrzeitintervalls, in welchem die Kühloberfläche (6) nicht abgetaut werden darf,
b) Erfassen der Notwendigkeit, die Kühloberfläche (6) abzutauen (S1, S19, S20, S35), **gekennzeichnet durch**
c) wenn der Zeitpunkt der Abtaunotwendigkeit in dem Sperrzeitintervall liegt (S2, S21, S35), Abwarten des Endes des Sperrzeitintervalls (S3, S22) und nach Ablauf des Sperrzeitintervalls:
Betreiben der Heizeinrichtung (S4, S23).

16. Verfahren nach Anspruch 15, **dadurch gekennzeichnet, dass** die Notwendigkeit des Abtauens erkannt wird
- anhand der Eingabe eines Befehls durch einen Benutzer (S1),
- durch Überwachen wenigstens eines mit der Stärke der Vereisung korrelierten Betriebsparameters des Gefriergeräts (S13 bis S18; S31 bis S34; S41 Achtung Bezugszeichenfehler), und Erfassen der Notwendigkeit (S19, S35, S44), wenn wenigstens einer der Betriebsparameter einen Grenzwert überschreitet.

## Claims

1. Freezing appliance with a cooling surface (6) capable of icing, a heating device (10) for heating the cooling surface (6) and a control circuit (11) for controlling operation of the heating device (10) in dependence on a time transmitter (14), wherein the control circuit (11) is arranged to block operation of the heating device (10) during a blocking time period which is fixed by the time transmitter (14) and in which the cooling surface (6) is not to be defrosted and to detect the need for defrosting the cooling surface (6), **characterised in that** the control circuit (11) is arranged to wait for the end of the blocking time period when the time instant of the need for defrosting lies in the blocking time period and to operate the heating device (10) after expiry of the blocking time period.

2. Freezing appliance according to claim 1, **characterised in that** the time period fixed by the time transmitter is a clock time period.

3. Freezing appliance according to claim 2, **characterised in that** the clock time period lasts at least from 0900 hours to 2200 hours, preferably at least from 0500 hours to 0100 hours of the following day.

4. Freezing appliance according to claim 2 or 3, **characterised in that** the mean cooling power of the cooling surface (6) is higher outside the clock time period than within the clock time period.

5. Freezing appliance according to claim 1, **characterised in that** the time transmitter (14) is coupled to a sensor (17) for detecting the opening of a door (2) of the freezing appliance and that the time period fixed by the time transmitter (14) is a time period from when the door (2) is in its open state.

6. Freezing appliance according to any one of claims 1 to 5, **characterised in that** the time transmitter (14) comprises an oscillator, particularly a quartz oscillator.

7. Freezing appliance according to any one of claims 1 to 5, **characterised in that** the time transmitter (14) comprises a radio receiver.

8. Freezing appliance according to any one of claims 1 to 5, **characterised in that** the time transmitter (14) comprises an interface to a data network.

9. Freezing appliance according to any one of the preceding claims, **characterised in that** the control circuit (11) is designed to detect at least one operating parameter, which is correlated with the depth of icing of the cooling surface (6), of the freezing appliance and to place the heating device (10) in operation outside the fixed time period if the parameter has exceeded a limit value.

10. Freezing appliance according to claim 9, **characterised in that** the operating parameter or one of the operating parameters is the time elapsed since the last operating phase of the heating device (10).

11. Freezing appliance according to claim 9 or 10, **characterised in that** one of the operating parameters is the operating time, which has elapsed since the last operating phase of the heating device (10), of a compressor (7) of the freezing appliance.

12. Freezing appliance according to any one of claims 9 to 11, **characterised in that** one of the operating parameters is the ratio of operating time to standstill time of a compressor (7) of the freezing appliance.

13. Freezing appliance according to any one of claims 9 to 12, **characterised in that** it comprises a door and a sensor (17) for detecting opening of the door and that one of the operating parameters is the number of door openings counted since the last operating phase of the heating device (10).

14. Freezing appliance according to any one of claims 9 to 13, **characterised in that** the control circuit (11) is associated with an operating element (12) for input of a command for placing the heating device (10) in operation.

15. Method of controlling a freezing appliance with a cooling surface (6) capable of icing and a heating device (10) for heating the cooling surface (6), comprising the steps:
a) fixing a blocking time period in which the cooling surface (6) is not to be defrosted and
b) detecting the need for defrosting (S1, S19, S20, S35) the cooling surface (6), **characterised by**,
c) if the time instant of the need for defrosting lies in the blocking time period (S2, S21, S35), waiting for the end of the of the blocking time period (S3, S22) and, after expiry of the blocking time period, operating the heating device (S4, S23).

16. Method according to claim 15, **characterised in that** the need for defrosting is recognised
- on the basis of input of a command by a user (S1),
- by monitoring at least one operating parameter, which is correlated with the depth of the icing, of the freezing appliance (S13 to S18; S31 to S34; S41) and detecting the need (S19, S35, S44) if at least one of the operating parameters exceeds a limit value.

## Revendications

1. Appareil de congélation comprenant une surface de refroidissement (6) pouvant être givrée, un dispositif de chauffage (10) destiné à échauffer la surface de refroidissement (6) et un circuit de commande (11) destiné à commander le fonctionnement du dispositif de chauffage (10) en fonction d'un temporisateur (14), le circuit de commande (11) étant configuré pour bloquer le fonctionnement du dispositif de chauffage (10) pendant un intervalle de temps de blocage déterminé par le temporisateur (14), pendant lequel intervalle la surface de refroidissement (6) ne doit pas être dégivrée et pour détecter la nécessité de dégivrer la surface de refroidissement (6), **caractérisé en ce que** le circuit de commande (11) est configuré pour attendre la fin de l'intervalle de temps de blocage lorsque le moment de la nécessité de dégivrage se situe dans l'intervalle de temps de blocage, et pour faire fonctionner le dispositif de chauffage (10) après l'expiration de l'intervalle de temps de blocage.

2. Appareil de congélation selon la revendication 1, **caractérisé en ce que** l'intervalle de temps déterminé par le temporisateur est un intervalle d'heures.

3. Appareil de congélation selon la revendication 2, **caractérisé en ce que** l'intervalle d'heures dure au moins de 9:00 heures à 22:00 heures, de préférence au moins de 5:00 heures à 1:00 heure du jour suivant.

4. Appareil de congélation selon la revendication 2 ou 3, **caractérisé en ce que** la puissance frigorifique moyenne de la surface de refroidissement (6) en dehors de l'intervalle d'heures est plus grande que pendant l'intervalle d'heures.

5. Appareil de congélation selon la revendication 1, **caractérisé en ce que** le temporisateur (14) est couplé à un capteur (17) destiné à détecter l'ouverture d'une porte (2) de l'appareil de congélation et **en ce que** l'intervalle de temps déterminé par le temporisateur (14) est un intervalle de temps à partir de l'état ouvert de la porte (2).

6. Appareil de congélation selon l'une quelconque des revendications 1 à 5, **caractérisé en ce que** le temporisateur (14) comprend un oscillateur, notamment un oscillateur à quartz.

7. Appareil de congélation selon l'une quelconque des revendications 1 à 5, **caractérisé en ce que** le temporisateur (14) comprend un récepteur radio.

8. Appareil de congélation selon l'une quelconque des revendications 1 à 5, **caractérisé en ce que** le temporisateur (14) comprend une interface vers un réseau de données.

9. Appareil de congélation selon l'une quelconque des revendications précédentes, **caractérisé en ce que** le circuit de commande (11) est réalisé pour détecter au moins un paramètre de fonctionnement, corrélé à la puissance du givrage de la surface de refroidissement (6), de l'appareil de congélation et pour mettre en service le dispositif de chauffage (10) en dehors de l'intervalle de temps déterminé, lorsque le paramètre a dépassé une valeur limite.

10. Appareil de congélation selon la revendication 9, **caractérisé en ce que** le paramètre ou l'un des paramètres est le temps écoulé depuis la dernière phase de fonctionnement du dispositif de chauffage (10).

11. Appareil de congélation selon la revendication 9 ou 10, **caractérisé en ce que** l'un des paramètres de fonctionnement est le temps de fonctionnement, écoulé depuis la dernière phase de fonctionnement du dispositif de chauffage (10), d'un compresseur (7) de l'appareil de congélation.

12. Appareil de congélation selon l'une quelconque des revendications 9 à 11, **caractérisé en ce que** l'un des paramètres de fonctionnement est le rapport entre le temps de fonctionnement et le temps d'inactivité d'un compresseur (7) de l'appareil de congélation.

13. Appareil de congélation selon l'une quelconque des revendications 9 à 12, **caractérisé en ce qu'**il présente une porte et un capteur (17) destiné à détecter l'ouverture de la porte et **en ce que** l'un des paramètres de fonctionnement est le nombre d'ouvertures de porte compté depuis la dernière phase de fonctionnement du dispositif de chauffage (10).

14. Appareil de congélation selon l'une quelconque des revendications 9 à 13, **caractérisé en ce qu'**un élément de commande (12), destiné à entrer une instruction pour la mise en service du dispositif de chauffage (10), est attribué au circuit de commande (11).

15. Procédé de commande d'un appareil de congélation comprenant une surface de refroidissement (6) pouvant être givrée, un dispositif de chauffage (10) destiné à échauffer la surface de refroidissement (6), comprenant les étapes :
a) déterminer un intervalle de temps de blocage, pendant lequel la surface de refroidissement (6) ne doit pas être dégivrée,
b) détecter la nécessité de dégivrer (S1, S19, S20, S35) la surface de refroidissement (6), **caractérisé par**
c) lorsque le moment de la nécessité de dégivrage est situé dans l'intervalle de temps de blocage (S2, S21, S35), attente de la fin de l'intervalle de temps de blocage (S3, S22) et, après l'expiration de l'intervalle de temps de blocage : fonctionnement du dispositif de chauffage (S4, S23).

16. Procédé selon la revendication 15, **caractérisé en ce que** la nécessité du dégivrage est identifiée
- à l'aide de l'entrée d'une instruction par un utilisateur (S1),
- par la surveillance d'au moins un paramètre de fonctionnement, corrélé à la puissance du givrage, de l'appareil de congélation (S13 à S18 ; S31 à S34 ; S41) et par la détection de la nécessité (S19, S35, S44) lorsqu'au moins un des paramètres de fonctionnement dépasse une valeur limite.
